# DEMANDE DE BREVET EUROPEEN

(11) **EP 0 109 057 A2**
(43) Date de publication de la demande: **23.05.1984**
(21) Numéro de dépôt: 83111234.7
(22) Date de dépôt: 10.11.1983
(51) Int. Cl.: G07D 5/02, G07D 5/08, G07F 3/02

(54) **Sélecteur de pièces de monnaie**

(30) Priorité: 16.11.1982 FR 8219179
(71) Demandeur: Groupement d'Intérêt Economique régi par l'ordonnance du 23 septembre 1967 dit: GESI, F-91300 Massy (FR)
(72) Inventeur: Rigaut, Claude, F-91190 Gif-sur-Yvette (FR); Descohand, Patrice, F-91940 Les Ullis (FR)
(74) Mandataire: Casalonga, Axel

(57) **Abrégé**

Sélecteur de pièces de monnaie amenées en position statique en présence d'au moins un capteur d'identification d'une caractéristique de chaque pièce, caractérisé en ce qu'il fait appel, aux fins d'identification d'au moins une caractéristique dimensionnelle d'au moins un type de pièces (P), à un capteur capacitif dans lequel la pièce (P) en position statique constitue l'une des plaques d'au moins un condensateur (P, P1, P2) dont la mesure de capacité est représentative de la caractéristique correspondante de chaque pièce à identifier.

## Description

L'invention se rapport aux sélecteurs de pièces de monnaie qui sont généralement intégrés dans des appareils ou machines à paiement par pièces.

Habituellement, les pièces d'un type donné sont sélectionnées en premier par les caractéristiques dimensionnelles maximales qu'impose la fente d'introduction des pièces dans l'appareil.

Il est connu d'ajouter à ce critère une identification complémentaire, par exemple à l'aide d'un capteur sensible au poids de chaque pièce ou d'un capteur de type inductif pour tester, à l'aide d'un circuit électrique approprié, une caractéristique électromagnétique de la pièce.

La satisfaction de ces différentes exigences conduit à une réalisation constructive très dépendante des pièces particulières à traiter, et qui implique des adaptations relativement complexes du matériel en cas de changement du type de pièce accepté ou selon les pays dans lesquels il est appelé à être utilisé. De plus, la fiabilité d'un sélecteur reposant sur les seuls critères précités laisse encore à désirer.

La présente invention a pour objet un nouveau sélecteur de monnaie pouvant être qualifié de multipièces en ce qu'il est d'une conception propre à recevoir et à identifier diverses sortes de pièces sans modification de sa structure et de ses capteurs de caractéristique des pièces, et à partir duquel il suffit de comparer des résultats de mesure à des données mémorisées d'identification des seules pièces que l'on se propose d'accepter. Ainsi, l'adaptation d'un tel sélecteur à des changements de monnaie ou aux monnaies de divers pays ne nécessitera qu'un simple changement de données mémorisées relatives aux pièces dont l'acceptation est préalablement choisie.

L'invention conduit en outre avantageusement à un sélecteur de réalisation intrinsèque simple, d'encombrement réduit, et fonctionnant en une position statique des pièces et selon un principe qui lui confère une fiabilité intéressante en ce domaine.

Essentiellement, à cet effet, le sélecteur de pièces de monnaie selon l'invention, dans lequel les pièces sont amenées en position statique en présence d'au moins un capteur d'identification d'une caractéristique de chaque pièce, est caractérisé en ce qu'il fait appel, aux fins d'identification d'au moins une caractéristique dimensionnelle d'au moins un type de pièce, à un capteur capacitif dans lequel la pièce en position statique constitue l'une des plaques d'au moins un condensateur dont la mesure de capacité est représentative de la caractéristique correspondante de chaque pièce à identifier.

Suivant une réalisation préférée, un tel sélecteur comporte au moins deux plaques de capteur capacitif différentes disposées de part et d'autre de la position statique d'identification des pièces, l'une des plaques étant de plus grande surface en regard de la pièce de plus grand diamètre à identifier pour évaluer la caractéristique de diamètre correspondante de chaque pièce, l'autre plaque étant de plus petite surface que la pièce de plus petit diamètre à identifier pour évaluer la caractéristique d'épaisseur de chaque pièce.

A cette disposition compacte de capteurs de caractéristiques dimensionnelles peut en outre être aisément intégré, aux fins d'identification d'une caractéristique électromagnétique de matière de chaque pièce, un capteur inductif disposé à l'intérieur de la plaque du capteur capacitif précité de plus grande surface, ce capteur inductif ayant une dimension frontale inférieure à celle de la pièce de plus petit diamètre à identifier.

Pour accroître la fiabilité des mesures capacitives appelées à être effectuées, il peut en outre être associé à un tel sélecteur, à l'écart du ou des capteurs capacitifs, une capacité témoin de tarage des mesures faites, utilisable pour -ompenser les variations d'ambiance susceptibles d'influer sur le résultat desdites mesures.

Une forme de réalisation d'un sélecteur de pièces de monnaie selon l'invention est d'ailleurs ci-après décrite, à titre d'exemple non limitatif, et en référence au dessin annexé dans lequel :
la fig. 1 est une vue en coupe transversale du sélecteur au niveau du poste d'idenfication à capteurs multiples, suivant la ligne I-I de la fig. 2;
la fig. 2 est une vue de détail de côté du poste d'identification, suivant II-II de la fig. 1.

Le sélecteur représenté comprend deux platines parallèles 1 et 2 en matière électriquement non conductrice, maintenues assemblées entre elles avec un espacement donné, par l'intermédiaire d'entretoises 3, dans lesquelles sont engagées des vis de maintien des platines non représentées.

La platine 1 est pourvue sur sa face en regard de l'autre platine d'un trottoir 4 de circulation des pièces, telle que la pièce P de la fig. 1, ce trottoir étant constitué par l'essentiel sous forme d'une piste rapportée et inclinée par rapport à l'horizontale pour amener toute pièce introduite dans le sélecteur suivant la flèche E, à rouler jusqu'en une position d'arrêt pour identification contre une barrière 5. Cette barrière est prévue mobile transversalement par rapport aux platines et soumise à des moyens d'effacement et de rappel en position d'arrêt pouvant être quelconques et ici non représentée. On doit de même comprendre que chaque pièce est amenée en position sur le trottoir après être passée au travers d'une fente de guidage non représentée de l'appareil, de gabarit au moins égal aux plus grandes dimensions de pièces d'utilisation envisagée.

Comme cela apparaît à la fig. 1, les platines 1 et 2 sont montées avec une certaine inclinaison par rapport à la verticale, . de sorte que toute pièce amenée sur le trottoir 4 s'appuie latéralement en position stable contre la platine 1 tout en descendant la pente inclinée du trottoir jusqu'à sa position d'arrêt. Dans cette dernière position, la pièce repose sur une portion 4a de trottoir constituée sous forme d'un segment électriquement conducteur. On a représenté à la fig. 2, à titre illustratif, d'une part en trait plein un contour d'une pièce Pm de diamètre maximal accepté et, d'autre part en trait mixte, un contour d'une autre pièce Pp du diamètre minimal accepté, toutes deux en leur position d'arrêt normal contre la barrière 5 qui est leur position statique d'identification. Sur la face externe de la platine 1, est collée une plaque conductrice P1 conformée et disposée de façon à être enveloppante de la plus grande pièce Pm en sa position statique, telle qu'elle est vue dans la fig. 2.

Sur la face interne de la platine 2 est collée une plaque conductrice P2 conformée et disposée de façon à se trouver dans l'enveloppe de la plus petite pièce Pp en sa position statique, telle qu'elle est vue dans la fig. 2.

Les plaques P1 et P2 définissent ainsi avec toute pièce P arrêtée en position statique, les deux plaques de deux capteurs capacitifs, et elles sont respectivement destinées à être reliées électriquement à un circuit de mesure de capacité passant par le segment conducteur 4a du trottoir et la pièce P en tant que seconde plaque de chaque capteur capacitif ainsi constitué. On peut déjà comprendre qu'un tel sélecteur permet d'obtenir, par mesure de la capacité entre la plaque P1 et la pièce P à identifier une caractéristique représentative de la surface de la plaque constituée par la pièce P considérée, et qui est donc fonction du diamètre de cette dernière, compte tenu de l'épaisseur constante de la platine 1 en tant que diélectrique.

Il est à voir aussi que dans le capteur capacitif constitué par la pièce P considérée avec la plaque P2, la mesure de la capacité correspondante constitue une caractéristique représentative de l'intervalle résiduel e existant entre la pièce P considérée et la plaque P2, et qu'elle est donc fonction de l'épaisseur de la pièce à identifier.

Dans les limites de l'enveloppe précitée définie par la plus petite pièce Pp, telle que vue à la fig. 2, il est en outre ici disposé dans la platine 1, un capteur inductif CI. Ce dernier est constitué par une carcasse de ferrite 6 à section en E affleurant le plan de la face interne de la platine, et dans laquelle est logée une bobine 7 destinée à être raccordée à un circuit de mesure de l'inductance de cette bobine, laquelle est fonction de la fermeture du circuit magnétique de la carcasse 6 qu'assure la pièce P à identifier dans la position statique prédéfinie. Cette mesure est ainsi représentative d'une caractéristique électromagnétique de matière de chaque pièce.

Les platines isolantes 1 et 2 peuvent servir de support de circuit imprimé pour les circuits de mesures capacitives prévues, une platine supplémentaire isolante 8 étant ici prévue comme support du capteur inductif CI et pouvant porter un circuit imprimé de mesure correspondant.

Il est entendu que tant les circuits de mesure capacitives que celui de mesure d'inductance peuvent être de tout type connu ou approprié pour de telles mesures, au choix de l'homme de l'art.

En outre, afin de pouvoir introduire dans les mesures capacitives faites une correction des conditions d'ambiance du sélecteur, il est également ici prévu, à l'écart mais au voisinage des capteurs capacitifs, sur les platines 1 et 2, deux plaques conductrices, telle que celle 9 de la platine 1, constitutives d'une capacité témoin de tarage, permettant ainsi de procéder à des mesures capacitives relatives échappant aux variations des conditions d'ambiance.

On comprendra qu'on peut ainsi dans ce cas établir dans un bref intervalle de temps d'arrêt de chaque pièce, deux mesures dimensionnelles de diamètre et d'épaisseur ainsi que d'une caractéristique électromagnétique, permettant d'identifier par leur combinaison, de façon fiable, et avec un sélecteur simple et de faible encombrement au niveau de ces capteurs, toutes sortes de pièces. Il suffit simplement, comme déjà évoqué, pour adapter un appareil à toute monnaie désirée, de changer au niveau des circuits électroniques d'exploitation, des données mémorisées destinées à être comparées aux résultats des mesures faites, pour déterminer si les caractéristiques correspondantes des pièces testées sont celles des bonnes pièces ou de pièces à refuser.

Par exemple, après ces mesures, la barrière 5 peut être effacée temporairement pour laisser la pièce testée continuer vers un aiguillage d'acceptation ou de refus actionnable en fonction de l'exploitation des résultats de mesure.

Ou encore, la barrière 5 peut être prévue comme barrière effaçable pour la seule acceptation des pièces, tandis qu'une partie du trottoir 4 et la portion 4a de celui-ci peuvent être précises en tant qu'éléments effaçables transversalement à la platine 1, à l'effet de remplir la fonction de rejet des pièces non acceptées vers une sébille correspondante.

Cette ou ces fonctions d'effacement peuvent être combinées de manière connue à une fonction de triage ne laissant venir les pièces qu'une à une au poste d'identification, et le cycle de mesure peut être déclenché en réponse à toute détection de présence de pièces assurée d'une manière quelconque connue (par contact de présence ou détection photoélectrique par exemple), étant à voir que toutes ces dispositions de manutention des pièces peuvent recevoir de nombreuses solutions ou variantes dans le cadre des principes d'identification des pièces et de construction du sélecteur faisant particulièrement l'objet de la présente invention et venant d'être décrits.

## Revendications

1. Sélecteur de pièces de monnaie amenées en position statique en présence d'au moins un capteur d'identification d'une caractéristique de chaque pièce, caractérisé en ce qu'il fait appel, aux fins d'identification d'au moins une caractéristique dimensionnelle d'au moins un type de pièces (P), à un capteur capacitif dans lequel la pièce (P) en position statique constitue l'une des plaques d'au moins un condensateur (P, Pl, P2) dont la mesure de capacité est représentative de la caractéristique correspondante de chaque pièce à identifier.

2. Sélecteur de pièces de monnaie selon la revendication 1, caractérisé en ce qu'il comporte au moins deux plaques de capteurs capacitifs différentes (P1, P2) disposées de part et d'autre de la position statique d'identification des pièces, l'une des plaques étant de plus grande surface que la pièce de plus grand diamètre à identifier pour évaluer la caractéristique de diamètre correspondant de chaque pièce, l'autre plaque étant de plus petite surface que la pièce de plus petit diamètre à identifier pour évaluer la caractéristique d'épaisseur de chaque pièce.

3. Sélecteur de pièces de monnaie selon la revendication 2, caractérisé en ce qu'il comprend, aux fins d'identification d'une caractéristique électromagnétique de matière de chaque pièce, un capteur inductif disposé à l'intérieur de la plaque du capteur capacitif précité de plus grande surface, ce capteur inductif ayant une dimension frontale inférieure à celle de la pièce de plus petit diamètre à identifier.

4. Sélecteur de pièces de monnaie selon l'une quelconque des revendications précédentes, caractérisé en ce qu'il comporte, à l'écart du ou des capteurs capacitifs, une capacité témoin de tarage des mesures de capacité faites à l'aide du ou desdits capteurs.
